# EUROPÄISCHE PATENTSCHRIFT

(11) **EP 0 989 296 B1**
(45) Veröffentlichungstag und Bekanntmachung des Hinweises auf die Patenterteilung: **20.08.2003**
(21) Anmeldenummer: 99116814.7
(22) Anmeldetag: 01.09.1999
(51) Int. Cl.: F02M 37/00

(54) **Einrichtung zum Fördern von Kraftstoff zu einem Verbrennungsmotor**
Device for supplying fuel to a combustion engine
Disposotif d'alimentation en carburant pour un moteur à combustion

(30) Priorität: 24.09.1998 DE 19843827
(43) Veröffentlichungstag der Anmeldung: 29.03.2000
(73) Patentinhaber: Volkswagen Aktiengesellschaft, 38436 Wolfsburg (DE); LuK Automobiltechnik GmbH & Co. KG, 42499 Hückeswagen (DE)
(72) Erfinder: Ahrens, Jörg, 38554 Weyhausen (DE); Schenck, Kai, 42857 Remscheid (DE)

(56) Entgegenhaltungen:
- GB-A- 2 023 716
- US-A- 5 456 233

## Beschreibung

Die Erfindung betrifft eine Einrichtung zum Fördern von Kraftstoff zu einem Verbrennungsmotor mit den im Oberbegriff des Hauptanspruches genannten Merkmalen.

Vorbekannt ist durch die Schrift DE 195 13 822 A1 eine gattungsgemäße Einrichtung zum Fördern von Kraftstoff aus einem Kraftstofftank zu einem Verbrennungsmotor eines Kraftfahrzeuges. Die Einrichtung besteht im wesentlichen aus einer vom Verbrennungsmotor angetriebenen Förderpumpe, die als Zahnradpumpe ausgeführt ist und über eine Förderleitung mit dem Kraftstofftank in Verbindung steht. Diese Zahnradpumpe fördert den Kraftstoff zur Einspitzanlage des Verbrennungsmotors.

Die Förderpumpe bildet zusammen mit einer Luft fördernden Pumpe eine Baueinheit, deren Saugseite zur Erzeugung eines Unterdruckes mit einem Bremskraftverstärker des Kraftfahrzeuges verbunden ist.

Bei leergefahrenem Kraftstofftank besteht bei dieser Bauart die Gefahr, daß der kraftstoffördernde Pumpenteil trocken steht. Diese Tatsache ist weder für den Ansaugvorgang noch für das Dichtsystem vorteilhaft.

Vorbekannt ist weiterhin durch die Schrift DE 196 12 605 A1, die Kraftstoffversorgung eines Verbrennungsmotors mittels einer von Kraftstoff umspülten und im Kraftstofftank untergebrachten elektromotorisch angetriebenen Förderpumpe zu bewirken. Die Förderpumpe steht mit einem ebenfalls im Kraftstofftank angeordneten Speichertopf in Wirkverbindung. Im unteren Bereich dieses Speichertopfes befindet sich eine gesonderte Flüssigkeitsstrahlpumpe, über welche die Füllung des Speichertopfes erfolgt und geregelt wird. Bei der vorbeschriebenen Kraftstoffversorgung ist eine zweite zusätzliche Pumpe zur Sicherung einer Förderung nach dem Leerfahren des Kraftstofftankes notwendig, die auch von den im Kraftfahrzeugbau üblichen Pumpenbauarten abweicht.

Vorbekannt ist durch die Schrift DE 31 41 080 C2 eine ebenfalls nicht gattungsgemäße Pumpeinrichtung mit einer selbstansaugenden Kreiselpumpe. Die Saugleitung dieser Pumpe ist so ausgebildet, daß nach dem Abstellen der Pumpe in ihr eine bestimmte Flüssigkeitsmenge zurückbleibt. Beim ersten Anfahren saugt die Pumpe diese Flüssigkeitsmenge an, kann damit selbst ansaugen, sich nachfolgend für eine normale Förderung entlüften und füllen.

Der Erfindung liegt die Aufgabe zugrunde, eine gattungsgemäße Förderpumpe hinsichtlich ihres Saugverhaltens nach dem Leerfahren des Kraftstofftankes zu verbessern und dabei ein Selbstentlüften zu erreichen.

Die erfindungsgemäße Lösung der Aufgabe erfolgt durch die im kennzeichnenden Teil der Patentansprüche genannten Merkmale. Die Vorzüge der Erfindung bestehen in der optimalen konstruktiven Gestaltung der Pumpeneinheit mit einem druckseitigen Speichertopf. Auch nach leergefahrenem Kraftstofftank erfolgt eine schnelle Kraftstofförderung bei gleichzeitiger Entlüftung, damit ist ein schneller Motorstart möglich. Die Merkmale der Unteransprüche werden in der Beschreibung im Zusammenhang mit ihren Wirkungen erläutert.

Anhand einer Zeichnung wird nachfolgend ein Ausführungsbeispiel der Erfindung beschrieben.

Es zeigt:
- Fig. 1: das Schema einer Kraftstoffversorgung eines Verbrennungsmotors,
- Fig. 2: eine schematisch dargestellte Ausführungsform der Baueinheit Förderpumpe - Speichertopf,
- Fig. 3: das Schema des Speichertopfes als Schnittdarstellung nach der Linie A-A in Fig. 2.

In Fig. 1 sind wesentliche Teile der Kraftstoffversorgung eines Verbrennungsmotors schematisch dargestellt. Eine vom Verbrennungsmotor angetriebene Förderpumpe 1 saugt aus einem Kraftstofftank 5 Kraftstoff an und füllt zunächst einen Speichertopf 3, der sich dabei auch gleichzeitig entlüftet. In der Saugleitung 6 der Förderpumpe 1 befindet sich ein in Richtung Kraftstoffpumpe 1 öffnendes Rückschlagventil 7, es verhindert das Zurückfallen von angesaugtem Kraftstoff in den Kraftstofftank 5. Eine oder mehrere Kraftstoffdruckleitungen 2a sind oberhalb der Förderpumpe 1 am Speichertopf 3 angeschlossen (Fig. 2 und 3), sie speisen eine Einspritzpumpe oder Pumpe-Düse-Elemente mit Kraftstoff (beides nicht dargestellt). Der nicht dem Verbrennungsmotor von der Einspritzpumpe oder den Pumpe-Düse-Elementen zugeführte Kraftstoff fließt über eine Rücklaufleitung 8 und ein Vordruckventil 9 in den Kraftstofftank 5 zurück.

Der Speichertopf 3 überdeckt axial den Bereich der Förderpumpe 1 und einen Teil der anliegenden Dichtgrenzen (Fig. 2 und 3). Die die Dichtgrenzen bildenden, beispielsweise aus Rundringen bestehenden Dichtungen 10, stehen im Bereich des Speichertopfes 3 über einen großen Teil ihrer Erstreckung ständig mit Kraftstoff in Berührung.

Vorzugsweise an der höchsten Stelle des Speichertopfes 3 ist ein Druckbegrenzungsventil 11 angeschlossen. Dieses Druckbegrenzungsventil 11 öffnet bei höherem Druck als das Vordruckventil 9. Der Rücklauf von Kraftstoff erfolgt über das Druckbegrenzungsventil 11 und eine Rücklaufleitung 12 zur Saugseite der Förderpumpe 1.

Bei leergefahrenem Kraftstofftank 5 bleibt ein Mindestniveau 13 an Kraftstoff im Speichertopf 3 (Fig. 3) erhalten. Bei abgestellter Förderpumpe 1 sorgt der Speichertopf 3 für eine Füllung ihrer Förderräume von der Druckseite her. Dabei kriecht Kraftstoff durch die Spalten der Förderelemente und füllt ihre gesamten Förderräume. Bei Wiederinbetriebnahme der Förderpumpe 1, die vorzugsweise als Zahnrad-, Sperrflügel- oder Flügelzellenpumpe ausgeführt ist, erfolgt sofort, ohne Entlüften von Außen, eine störungsfreie Kraftstofförderung zum Verbrennungsmotor, da die Pumpenräume bereits gefüllt sind.

## Patentansprüche

1. Einrichtung zum Fördern von Kraftstoff zu einem Verbrennungsmotor mit einer Förderpumpe zum Speisen einer Einspritzanlage, die als vorzugsweise direkt aus dem Kraftstofftank fördernde und vom Verbrennungsmotor angetriebene Zahnrad- oder Flügelzellenpumpe ausgeführt ist,
**dadurch gekennzeichnet,**
**daß** der Förderpumpe (1) druckseitig ein Speichertopf (3) nachgeschaltet ist, wobei eine Kraftstoffzulaufleitung (2a) bzw. Kraftstoffzulaufleitungen zur Einspritzanlage oberhalb der Förderpumpe (1) am Speichertopf (3) angeschlossen ist bzw. sind.

2. Einrichtung nach Anspruch 1,
**dadurch gekennzeichnet,**
**daß** der Speichertopf (3) axial den Bereich der Förderpumpe (1) und einen Teil der anliegenden Dichtgrenzen überdeckt.

3. Einrichtung nach Anspruch 1,
**dadurch gekennzeichnet,**
**daß** ein Druckbegrenzungsventil (11) vorzugsweise an der höchsten Stelle des Speichertopfes (3) angeschlossen ist.

4. Einrichtung nach Anspruch 3,
**dadurch gekennzeichnet,**
**daß** das Druckbegrenzungsventil (11) über eine Kraftstoffrücklaufleitung (12) mit der Saugseite der Förderpumpe (1) verbunden ist.

5. Einrichtung nach Anspruch 1,
**dadurch gekennzeichnet,**
**daß** in der Saugleitung (6) der Förderpumpe (1) ein den Rücklauf von angesaugtem Kraftstoff verhinderndes Rückschlagventil (7) angeordnet ist.

## Claims

1. Device for feeding fuel to a combustion engine, having a feed pump for supplying an injection system, which feed pump is designed as a gear pump or vane pump which preferably feeds directly from the fuel tank and is driven by the combustion engine, **characterized in that** a storage cup (3) is connected downstream of the feed pump (1) on the delivery side, with a fuel inlet line (2a) or fuel inlet lines to the injection system being connected to the storage cup (3) above the feed pump (1).

2. Device according to Claim 1, **characterized in that** the storage cup (3) axially covers the region of the feed pump (1) and part of the adjacent sealing boundaries.

3. Device according to Claim 1, **characterized in that** a pressure-limiting valve (11) is preferably connected to the highest point of the storage cup (3).

4. Device according to Claim 3, **characterized in that** the pressure-limiting valve (11) is connected to the intake side of the feed pump (1) via a fuel return line (12).

5. Device according to Claim 1, **characterized in that** a non-return valve (7) preventing the return of fuel which has been taken in is arranged in the intake line (6) of the feed pump (1).

## Revendications

1. Dispositif d'alimentation en carburant pour un moteur à combustion comprenant une pompe d'alimentation pour l'alimentation d'une installation d'injection, qui est réalisée de préférence directement à partir de la pompe à engrenages ou à cellules semi-rotative alimentant le réservoir de carburant et entraînée par le moteur à combustion,
**caractérisé en ce que**
du côté refoulement, un pot de stockage (3) est monté après la pompe d'alimentation (1), une conduite d'amenée de carburant (2a) ou des conduites d'amenée à l'installation d'injection de carburant étant raccordée(s) au-dessus de la pompe d'alimentation (1) au pot de stockage (3).

2. Dispositif selon la revendication 1,
**caractérisé en ce que**
le pot de stockage (3) recouvre axialement la partie de la pompe d'alimentation (1) et une partie des limites d'étanchéité appliquées.

3. Dispositif selon la revendication 1,
**caractérisé en ce**
**qu'**une soupape de limitation de pression (11) est de préférence raccordée à l'emplacement le plus haut du pot de stockage (3).

4. Dispositif selon la revendication 3,
**caractérisé en ce que**
la soupape de limitation de pression (11) est connectée par le biais d'une conduite de reflux de carburant (12) au côté aspiration de la pompe d'alimentation (1).

5. Dispositif selon la revendication 1,
**caractérisé en ce**
**qu'**une soupape de non-retour (7) empêchant le reflux du carburant aspiré est disposée dans la conduite d'aspiration (6) de la pompe d'alimentation (1).
